# EUROPÄISCHE PATENTSCHRIFT

(11) **EP 1 676 950 B1**
(45) Veröffentlichungstag und Bekanntmachung des Hinweises auf die Patenterteilung: **19.03.2008**
(21) Anmeldenummer: 05112196.0
(22) Anmeldetag: 15.12.2005
(51) Int. Cl.: D21F 1/02

(54) **Stoffauflauf für eine Maschine zur Herstellung einer Faserstoffbahn, insbesondere einer Papier- oder Kartonbahn**
Headbox for machine for producing a fibrous web, in particular of a paper or cardboard web
Caisse de tête pour machine de fabrication d'une bande fibreuse, une bande de papier ou de carton

(30) Priorität: 30.12.2004 DE 102004000069
(43) Veröffentlichungstag der Anmeldung: 05.07.2006
(73) Patentinhaber: Voith Patent GmbH, 89522 Heidenheim (DE)
(72) Erfinder: Ruf, Wolfgang, 89542 Herbrechtingen (DE); Loser, Hans, 89129 Langenau (DE); Lehleiter, Klaus, 89555 Steinheim (DE); Fenkl, Konstantin, 89547 Gerstetten-Heldenfingen (DE); Bunz, Karl, 89537 Giengen (DE)
(74) Vertreter: Kunze, Klaus

(56) Entgegenhaltungen:
- DE-A1- 4 416 899
- DE-A1- 4 416 909
- DE-A1- 10 217 514
- DE-A1- 10 245 154
- DE-A1- 19 705 590

## Beschreibung

Die Erfindung betrifft einen Stoffauflauf für eine Maschine zur Herstellung einer Faserstoffbahn, insbesondere einer Papier- oder Kartonbahn, mit mindestens einer Verteileinrichtung zum Verteilen mindestens einer Faserstoffsuspension über die Maschinenbreite hinweg, mit einer ersten, eine Vielzahl von Kanälen aufweisenden Führungseinrichtung, mit einer zweiten, eine Vielzahl von Kanälen aufweisenden Führungseinrichtung, mit einer dazwischen liegenden Zwischenkammer, mit einer sich an die zweite Führungseinrichtung anschließenden Stoffauflaufdüse, die mit einem einen Faserstoffsuspensionsstrahl liefernden Austrittsspalt versehen ist, und mit mehreren über die Maschinenbreite hinweg verteilten Zuführleitungen für ein zuzumischendes Fluid
wobei Zuführleitungen vorzugsweise unmittelbar oberseitig, unterseitig und/oder stirnseitig in den stromaufwärtigen Bereich der Zwischenkammer münden und wobei die Zwischenkammer mittels mehreren über die Maschinenbreite hinweg angeordneten und Strömungskanäle bildenden Strömungsteilern zumindest streckenweise bezüglich ihrer Längsrichtung derart unterteilt ist, dass stromaufwärts zumindest eine erste Zwischenkammer ausgebildet ist.

Ein derartiger Stoffauflauf ist beispielsweise aus der deutschen Offenlegungsschrift DE 44 16 909 A1 bekannt.

Ein weiterer Stoffauflauf ist beispielsweise aus der deutschen Offenlegungsschrift DE 44 16 899 A1 bekannt. Bei dieser Ausführung erfolgt die Zumischung des Fluids mit mehreren über die Maschinenbreite hinweg verteilten Zuführleitungen direkt in die maschinenbreite Zwischenkammer des Stoffauflaufs. Dort vermischen sich die zugegebenen Fluidströme mit der Faserstoffsuspension zu Teilmischströmen. Diese Ausführung weist unter anderem den strömungstechnischen Nachteil auf, dass in der Faserstoffsuspension im Bereich der maschinenbreiten Zwischenkammer grobe Turbulenzstrukturen entstehen, die zu einer Verwirbelung der einzelnen Teilmischströme führen können.

Im Rahmen der deutschen Patentschrift DE 40 19 593 C2 wurde vorgeschlagen, die Zumischung des Fluid sektional über Zuführleitungen in den der maschinenbreiten Zwischenkammer vorgeordneten Mischkammern, so genannten Verdünnungseinrichtungen, zu vollziehen. Dabei ist jedoch nachteilhaft, dass die Teilungen der Verdünnungseinrichtungen nicht unabhängig von der Zeilenanzahl sind. Dadurch wird eine ungleich große Antwortfunktionsbreite erzeugt.

Es ist also Aufgabe der Erfindung, einen Stoffauflauf der eingangs genannten Art derart weiterzubilden, dass er die genannten Nachteile des Stands der Technik nicht mehr aufweist. Insbesondere soll er eine reduzierte und konstante Wirkantwortbreite aufweisen, eine gute Durchmischung der Teilmischströme in ihrer z-Richtung bewirken, eine Konstanz des Volumenteilstroms unabhängig vom Fluidteilstrom gewährleisten und eine Nachrüstung an bestehenden Anlagen ermöglichen.

Diese Aufgabe wird erfindungsgemäß dadurch gelöst, dass dass die in der Zwischenkammer angeordneten Strömungsteiler sich nicht bis zur zweiten Führungseinrichtung erstrecken, so dass stromabwärts zumindest eine zweite Zwischenkammer ausgebildet ist, wobei die zweite Zwischenkammer eine Länge im Bereich von 1 bis 500 mm, vorzugsweise von 10 bis 100 mm, aufweist.

Die erfindungsgemäße Aufgabe wird auf diese Weise vollkommen gelöst.

Die oberseitige, unterseitige und/oder stirnseitige Mündung der Zuführleitungen in den stromaufwärtigen Bereich des Zwischenkammer erbringt unter anderem ein Höchstmaß an Flexibilität hinsichtlich der Teilungen unterschiedlicher Bau - und Funktionsgruppen und ermöglicht zudem eine kostengünstige Nachrüstung an bestehende Anlagen, da lediglich kleinere Veränderungen, insbesondere Anbringung von Bohrungen ("Einloch-Dosierungen") und dergleichen, am bestehenden System vorgenommen werden müssen. Eine Reduzierung und Konstanthaltung der Wirkantwortbreite wird überdies positiv unterstützt. Die Strömungskanäle bewirken aufgrund der Teilung der Mischströme in volumenmäßig kleinere Teilmischströme eine gute Durchmischung derselben in ihrer z-Richtung. Und nicht zuletzt wird eine Konstanz des Volumenteilstroms unabhängig vom Fluidteilstrom gewährleistet.

Der Strömungsteiler bewirkt außerdem einen Druckverlust im Bereich von 01, bis 5 bar, vorzugsweise von 0,2 bis 1 bar, woraus wiederum eine weitestgehende Vergleichmäßigung der Volumenteilströme resultiert.

In bevorzugter Ausführung ist vorgesehen, dass die Zuführleitungen im Bereich der ersten Zwischenkammer oberseitig und/oder unterseitig in den stromaufwärtigen Bereich der Zwischenkammer münden. Dadurch wird der mindestens einen Faserstoffsuspension und dem zugemischten Fluid eine möglichst große Zeitdauer zur homogenen Vermischung gegeben.

Hinsichtlich der Mündung der Zuführleitungen werden mehrere bevorzugte und vorteilhafte Möglichkeiten vorgeschlagen:
- die Zuführleitungen münden in Verlängerung und/oder annähernd in Verlängerung der Kanäle der ersten Führungseinrichtung und/oder vorzugsweise symmetrisch zwischen den Kanälen der ersten Führungseinrichtung oberseitig und/oder unterseitig in den stromaufwärtigen Bereich der Zwischenkammer;
- die Zuführleitungen münden im vorzugsweise stromaufwärtigen Bereich der Strömungskanäle der Strömungsteiler oberseitig und/oder unterseitig in den stromaufwärtigen Bereich der Zwischenkammer;
- die Zuführleitungen münden mittig oder annähernd mittig zwischen den Strömungskanälen der Strömungsteiler oberseitig und/oder unterseitig in den stromaufwärtigen Bereich der Zwischenkammer, und/oder
- die Zuführleitungen verlaufen zumindest endseitig durch die erste Führungseinrichtung hindurch und münden stirnseitig in den stromaufwärtigen Bereich der Zwischenkammer, wobei die Zuführleitungen in vorteilhafter Weise mittig oder annähernd mittig zwischen den Kanälen der ersten Führungseinrichtung hindurch verlaufen.

Allen diesen Möglichkeiten ist gemeinsam, dass sie die Zuführung des Fluids optimal bewerkstelligen, eine homogene Mischung desselben mit der mindestens einen Faserstoffsuspension noch zulassen und eine Nachrüstung in ein bestehendes System mit geringem technischen Aufwand ermöglichen.

In günstiger Ausführung ist die Anzahl der Zuführleitungen gleich oder annähernd gleich der Anzahl der Kanäle der ersten Führungseinrichtung. Dadurch wird eine direkte und individuelle Zuordnung einer Zuführleitung zu einem Kanal der ersten Führungseinrichtung sichergestellt. Ein Teilstrom des zugeführten Fluids wird also einem Teilstrom der mindestens einen Faserstoffsuspension zugeordnet. Eine Zuordnung der Teilströme im Verhältnis von 1:1 ist vorgesehen. Dabei können sowohl die Kanäle der ersten Führungseinrichtung als auch die Strömungsteiler eine jeweilige Teilung aufweisen, die gleich, annähernd gleich oder verschieden sind.

In weiters günstiger Ausführung ist die Anzahl der Strömungsteiler gleich oder annähernd gleich der Anzahl der Kanäle der ersten Führungseinrichtung. Bei gleicher Anzahl sind die Strömungsteiler bevorzugt in strömungstechnischer Verlängerung der Kanäle der ersten Führungseinrichtung angeordnet. Dadurch wird wiederum eine direkte und individuelle Zuordnung eines Strömungsteilers zu einem Kanal der ersten Führungseinrichtung sichergestellt.

In dritter günstiger Ausführung weisen sowohl die Strömungsteiler als auch die Kanäle der zweiten Führungseinrichtung eine jeweilige Teilung auf, die gleich, annähernd gleich oder verschieden sind. Bei einer möglichen Verschiedenheit ist die Teilung der Kanäle der zweiten Führungseinrichtung bevorzugt ein Bruchteil der Teilung der Strömungsteiler. Dabei können die Kanäle der zweiten Führungseinrichtung symmetrisch zu den Strömungsteilern ausgerichtet sein, so dass ein strömungstechnisch optimaler Strömungslauf entsteht.

Die erste Zwischenkammer weist bevorzugt eine Länge im Bereich von 5 bis 500 mm, vorzugsweise von 10 bis 100 mm, auf, so dass eine ausreichende Länge für einen möglichen Ausgleich in Sachen Druck, Geschwindigkeit und dergleichen gegeben ist.

Ferner ist die erste Führungseinrichtung bevorzugt als eine Lochplatte ausgebildet, wohingegen die zweite Führungseinrichtung bevorzugt als ein Turbulenzerzeuger ausgebildet ist, der vorzugsweise einen Turbulenzeinsatz mit einer Vielzahl von Turbulenzkanälen aufweist, die insbesondere durch Turbulenzrohre gebildet sind. Derartige Ausbildungen der Führungseinrichtungen sind aus dem Stand der Technik wohl bekannt und eignen sich insbesondere für die vorliegenden Ausgestaltungen.

In weiterer bevorzugter Ausführungsform ist vorgesehen, dass die die Strömungskanäle bildenden Strömungsteiler zumindest streckenweise angeordnete Strukturen zur vorzugsweise homogenen Durchmischung der jeweiligen Teilmischströme aufweisen. Durch diese Strukturen wird die Erreichung einer homogenen Vermischung der zugeführten Teilströme und Faserstoffsuspension und Fluid merklich positiv unterstützt.

Weiterhin ist es vorteilhaft, wenn wenigstens die die Strömungskanäle bildenden Strömungsteiler zumindest bereichsweise eine turbulenzerzeugende gewellte Oberflächenstruktur aufweisen. Natürlich können die Strömungsleitelement allesamt auch am Umfang des Richtkanals angeordnet sein.

Die in dem jeweiligen Strömungskanal gegenüberliegend angeordneten Strukturen weisen bevorzugt einen vorzugsweise gegensinnigen Verlauf auf. Diese Maßnahme wirkt sich besonders vorteilhaft hinsichtlich der Erreichung einer homogenen Mischung der beiden Teilströme und einer bestmöglichen Strömungsberuhigung in den Teilmischströmen aus. Zudem wird die gewünschte Ausrichtung der Teilmischströme in Maschinenlaufrichtung begünstigt.
Ferner umfassen die in den Strömungskanälen angeordneten Strukturen mehrere Strömungsleitelemente, die zumindest auslaufseitig in Maschinenlaufrichtung ausgerichtet sind. Diese auslaufseitige Ausrichtung der Strömungsleitelemente trägt maßgeblich zur gewünschten Strömungsorientierung der Teilmischströme bei. Eine einlaufseitige Ausrichtung der Strömungsleitelemente in Maschinenlaufrichtung ist wünschenswert, jedoch nicht unbedingt erforderlich.

Die Strömungsleitelemente weisen bevorzugt eine jeweilige Elementhöhe im Bereich von 5 bis 95 %, vorzugsweise von 30 bis 70 % der jeweiligen lichten Kammerbreite auf. Dabei können die Elementhöhen zumindest einiger, vorzugsweise aller Strömungsleitelemente in Maschinenlaufrichtung zunehmen. Diese Elementhöhen bedingen ein Eintauchen der Strömungsleitelemente in die Teilmischströme bei deren Vermischung, Beruhigung und Ausrichtung.

Die in einem Strömungskanal angeordneten Strömungsleitelemente sind dabei höhenmäßig zueinander versetzt angeordnet, damit es zu keinerlei Kollisionen kommt und der jeweilige Teilmischstrom fortwährend geführt ist. Zwei benachbarte Strömungsleitelemente können einen Abstand im Bereich von 0,2 bis 5 x, vorzugsweise von 0,5 bis 2 x der jeweiligen lichten Kanalbreite aufweisen.

Damit eine ausreichende Ausrichtung der Teilmischströme gewährleistet wird, weisen die Strömungsleitelemente eine jeweilige Elementlänge im Bereich von 1 bis 20 x, vorzugsweise von 2 bis 10 x der jeweiligen Elementhöhe auf.

Im Bereich der Strömungskanäle können zusätzliche Leiteinrichtungen angeordnet sein, die zur Erzeugung eines gewünschten Druckverlusts im jeweiligen Strömungskanal beitragen.

Die Strukturen weisen in bevorzugter Ausgestaltung die Form von Leitblechen, Leitschaufeln oder dergleichen auf. Jedoch sind weitere strömungstechnisch geeignete Ausgestaltungen der Strukturen selbstverständlich möglich.

Zudem weisen die Strömungskanäle der Strömungsteiler stromabwärts bevorzugt einen sich jeweils erweiternden Querschnitt auf, damit ein allmählicher Übergang in die maschinenbreite zweite Zwischenkammer, sofern vorhanden, gegeben ist.

Die erfindungsgemäße Maschine zur Herstellung einer Faserstoffbahn, insbesondere Papier- und/oder Kartonbahn, zeichnet sich dadurch aus, dass sie mit einem erfindungsgemäßen Stoffauflauf versehen ist.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1: eine schematische und geschnittene Draufsicht auf einen Stoffauflauf für eine Maschine zur Herstellung einer Faserstoffbahn;
- Figur 2: eine teilweise Detailansicht der ersten Zwischenkammer samt angrenzenden Baugruppen der Figur 1;
- Figur 3: eine teilweise Detailansicht des Stoffauflaufs der Figur 1;
- Figur 4:: eine schematische Schnittdarstellung des Stoffauflaufs der Figur 1 gemäß Schnittlinie F-F;
- Figuren 5a, 6a und 7a: verschiedene Ansichten eines Strömungskanals in Maschinelaufrichtung; und
- Figuren 5b, 6b und 7b: verschiedene Wandansichten der Strömungskanäle der Figuren 5a, 6a und 7a.

Die Figur 1 zeigt eine schematische und geschnittene Draufsicht auf einen Stoffauflauf 1 für eine Maschine zur Herstellung einer Faserstoffbahn. Bei der Faserstoffbahn kann es sich insbesondere um eine Papier - oder Kartonbahn handeln.

Der Stoffauflauf 1 weist eine Verteileinrichtung 2 zum Verteilen einer Faserstoffsuspension 3, insbesondere einer hochkonsistenten Faserstoffsuspension, über die Maschinenbreite MB (Doppelpfeil) hinweg auf. Die Verteileinrichtung 2 ist in der Ausführung gemäß Figur 1 ein Querverteilrohr 2.1; in weiterer Ausgestaltung kann sie auch als ein Rundverteiler mit einer Vielzahl an Zulaufschläuchen ausgebildet sein. Weiterhin umfasst der Stoffauflauf eine erste, eine Vielzahl von Kanälen 5 aufweisende Führungseinrichtung 4, eine zweite, eine Vielzahl von Kanälen 7 aufweisende Führungseinrichtung 6 und eine dazwischen liegende Zwischenkammer 8. An die zweite Führungseinrichtung 6 schließt sich eine Stoffauflaufdüse 9 an, die mit einem einen Faserstoffsuspensionsstrahl 11 liefernden Austrittsspalt 10 versehen ist. Zudem verfügt der Stoffauflauf 1 über mehrere über die Maschinenbreite MB (Doppelpfeil) hinweg verteilte und lediglich schematisch dargestellte Zuführleitungen 12 für ein zuzumischendes Fluid 13. Bei dem Fluid 13 kann es sich um eine niederkonsistente Faserstoffsuspension, insbesondere Siebwasser, und/oder Frischwasser handeln.

Die Zuführleitungen 12 münden nun vorzugsweise unmittelbar oberseitig in den stromaufwärtigen Bereich 14 der Zwischenkammer 8 und die Zwischenkammer 8 ist mittels mehreren über die Maschinenbreite MB (Doppelpfeil) hinweg angeordneten und Strömungskanäle 16 bildenden Strömungsteilern 15 zumindest streckenweise bezüglich ihrer Längsrichtung L (Pfeil) derart unterteilt, dass stromaufwärts zumindest eine erste Zwischenkammer 17 ausgebildet ist. Die Strömungsteiler 15 teilen den Faserstoffsuspensionsstrom und gegebenenfalls auch den Fluidstrom in gemeinsame Einzelströme.

Die Zuführleitungen 12 münden in der Ausführung gemäß Figur 1 mittig und stromaufwärts zwischen den Strömungskanälen 16 der Strömungsteiler 15 in die erste Zwischenkammer 17.

Die erste Führungseinrichtung 4 ist als eine Lochplatte 18 ausgebildet, wohingegen die zweite Führungseinrichtung 6 als ein Turbulenzerzeuger 19 (vgl. Figur 4) ausgebildet ist, der vorzugsweise einen Turbulenzeinsatz 20 mit einer Vielzahl von Turbulenzkanälen 21 aufweist, die insbesondere durch Turbulenzrohre 22 gebildet sind. Die zweite als Turbulenzerzeuger 19 ausgebildete Führungseinrichtung 6 ist lediglich schematisch dargestellt, da ein derartiger Turbulenzerzeuger 19 in Fachkreisen bestens bekannt ist.

Die Figur 2 zeigt eine teilweise Detailansicht der ersten Zwischenkammer 17 samt angrenzenden Baugruppen der Figur 1, namentlich die erste Führungseinrichtung 4 mit den Kanälen 5, die erste Zwischenkammer 17 und den Strömungsteiler 15 mit den Strömungskanälen 16.

Diese Figur zeigt in hervorragender Weise an einem Beispiel die möglichen Mündungsorte der Zuführleitungen 12, die vorzugsweise unmittelbar oberseitig, unterseitig und/oder stirnseitig in den stromaufwärtigen Bereich 14 der Zwischenkammer 8 münden.

Die Zuführleitung 12 kann in Verlängerung und/oder annähernd in Verlängerung des Kanals 5 der ersten Führungseinrichtung 4 (gestrichelte Position A) und/oder vorzugsweise symmetrisch zwischen den Kanälen 5 der ersten Führungseinrichtung 4 (gestrichelte Position B) oberseitig und/oder unterseitig in den stromaufwärtigen Bereich 14 der Zwischenkammer 8 münden. Auch kann die Zuführleitung 12 im vorzugsweise stromaufwärtigen Bereich 23 des Strömungskanals 16 des Strömungsteiler 15 (gestrichelte Position C) oberseitig und/oder unterseitig in den stromaufwärtigen Bereich 14 der Zwischenkammer 8 münden. Sie kann ferner mittig oder annähernd mittig zwischen dem Strömungskanal 16 der Strömungsteiler 15 (Position D) oberseitig und/oder unterseitig in den stromaufwärtigen Bereich 14 der Zwischenkammer 8 münden. Und letztlich kann die Zuführleitung 12 zumindest endseitig durch die erste Führungseinrichtung 4 hindurch verlaufen und stirnseitig in den stromaufwärtigen Bereich 14 der Zwischenkammer 8 münden (gestrichelte Position E). Dabei kann sie mittig oder annähernd mittig zwischen den Kanälen 5 der ersten Führungseinrichtung 4 hindurch verlaufen.

Die Figur 3 zeigt eine teilweise Detailansicht des Stoffauflaufs 1 der Figur 1.

Dabei weisen sowohl die Kanäle 5 der ersten Führungseinrichtung 4 als auch die Strömungsteiler 15 eine jeweilige Teilung T_{KEF}, T_{S} auf, die gleich oder annähernd gleich sind. Natürlich können die beiden Teilungen T _{KEF}, T_{S} auch verschieden sein. Infolge der gleich oder annähernd gleichen Teilungen T_{KEF}, T_{S} ist die Anzahl der Strömungsteiler 15 gleich oder annähernd gleich der Anzahl der Kanäle 5 der ersten Führungseinrichtung 4. Ferner sind die Strömungsteiler 15 in strömungstechnischer Verlängerung der Kanäle 5 der ersten Führungseinrichtung 4 angeordnet, so dass für die Faserstoffsuspension 3 Prallflächen 24 an den Strömungsteilern 15 entstehen.

Weiterhin weisen sowohl die Strömungsteiler 15 als auch die Kanäle 7 der zweiten Führungseinrichtung 6 eine jeweilige Teilung T_{S}, T_{KZF} auf, die gleich oder annähernd gleich sind. Selbstverständlich können die beiden Teilungen T_{S}, T_{KZF}, wie in der Ausführung gemäß Figur 3 ersichtlich, auch verschieden sein. Die Teilung T_{KZF} der Kanäle 7 der zweiten Führungseinrichtung 6 beträgt ein Bruchteil der Teilung T_{S} der Strömungsteiler 15, genauer gesagt die Hälfte. Dabei sind die Kanäle 7 der zweiten Führungseinrichtung 6 symmetrisch zu den Strömungsteilern 15 ausgerichtet.

Die Anzahl der Zuführleitungen 12 entspricht der Anzahl der Kanäle 5 der ersten Führungseinrichtung 4 plus 1.

Ferner weist die erste Zwischenkammer 17 eine Länge L_{Z1} im Bereich von 5 bis 500 mm, vorzugsweise von 10 bis 100 mm, auf. Die in der Zwischenkammer 8 angeordneten Strömungsteiler 15 erstrecken sich nicht bis zur zweiten Führungseinrichtung 6, so dass stromabwärts zumindest eine zweite Zwischenkammer 25 ausgebildet ist. Diese zweite Zwischenkammer 25 weist eine Länge L_{Z2} im Bereich von 1 bis 500 mm, vorzugsweise von 10 bis 100 mm, auf.

Die die Strömungskanäle 16 bildenden Strömungsteiler 15 weisen zumindest streckenweise angeordnete Strukturen 26 zur vorzugsweise homogenen Durchmischung der jeweiligen Teilmischströme auf (vgl. Figuren 5a bis 7b).

Zudem weisen die Strömungskanäle 16 stromabwärts einen sich jeweils erweiternden Querschnitt auf. Die Erweiterung kann dabei stetig und/oder unstetig erfolgen.

Die Figur 4 zeigt eine schematische Schnittdarstellung des Stoffauflaufs 1 der Figur 1 gemäß Schnittlinie F-F. Hinsichtlich der allgemeinen Beschreibung des dargestellten Stoffauflaufs 1 wird auf die Beschreibung der Figur 1 verwiesen.

Es ist klar erkennbar, dass die möglichen Zuführleitungen 12 vorzugsweise unmittelbar oberseitig, unterseitig und/oder stirnseitig in den stromaufwärtigen Bereich 14 der Zwischenkammer 8 münden können. Die über die Maschinenbreite MB (Pfeil) hinweg angeordneten und Strömungskanäle 16 bildenden Strömungsteiler 15 können bei herrschender Erfordernis Kräfte, die auf die begrenzenden Flächen der Kanalstruktur wirken, effektiv ableiten, beispielsweise mittels angebrachter Verbindungselemente 27, insbesondere Schrauben.

Die die Strömungskanäle 16 bildenden Strömungsteiler 15 weisen zumindest streckenweise angeordnete Strukturen 26 zur vorzugsweise homogenen Durchmischung der jeweiligen Teilmischströme auf. Dabei weisen sie zumindest bereichsweise eine turbulenzerzeugende gewellte Oberflächenstruktur 28 auf.

Die erste Führungseinrichtung 4 ist als eine Lochplatte 18 ausgebildet, wohingegen die zweite Führungseinrichtung 6 als ein Turbulenzerzeuger 19 ausgebildet ist, der vorzugsweise einen Turbulenzeinsatz 20 mit einer Vielzahl von Turbulenzkanälen 21 aufweist, die insbesondere durch Turbulenzrohre 22 gebildet sind.

Ferner weist die erste Zwischenkammer 17 eine Länge L_{Z1} im Bereich von 5 bis 500 mm, vorzugsweise von 10 bis 100 mm, auf. Die in der Zwischenkammer 8 angeordneten Strömungsteiler 15 erstrecken sich nicht bis zur zweiten Führungseinrichtung 6, so dass stromabwärts zumindest eine zweite Zwischenkammer 25 ausgebildet ist. Diese zweite Zwischenkammer 25 weist eine Länge L_{Z2} im Bereich von 1 bis 500 mm, vorzugsweise von 10 bis 100 mm, auf.

Die Figuren 5a, 6a und 7a zeigen verschiedene Ansichten eines zwischen zwei Strömungsteilern 15 liegenden Strömungskanals 16 in Maschinenlaufrichtung M (Pfeil), wohingegen die Figuren 5b, 6b und 7b verschiedene Wandansichten der Strömungskanäle 16 der Figuren 5a, 6a und 7a zeigen.

Die die Strömungskanäle 16 bildenden Strömungsteiler 15 weisen zumindest streckenweise angeordnete Strukturen 26 zur vorzugsweise homogenen Durchmischung der jeweiligen Teilmischströme auf. Dabei weisen sie zumindest bereichsweise eine turbulenzerzeugende gewellte Oberflächenstruktur 28 auf, die in den in dem Strömungskanal 16 gegenüberliegend angeordneten Strukturen 26, 28 einen vorzugsweise gegensinnigen Verlauf finden.

Die in diesen Figuren dargestellten Strömungsleitelemente 29 weisen eine jeweilige Elementhöhe H_{S} im Bereich von 5 bis 95 %, vorzugsweise von 30 bis 70 % der jeweiligen lichten Kanalbreite B_{K} auf. Dabei nehmen die Elementhöhen H_{S} zumindest einiger, vorzugsweise aller Strömungsleitelemente 29 in Maschinenlaufrichtung M (Pfeil) zu.

Weiterhin sind die in dem Strömungskanal 16 angeordneten Strömungsleitelemente 29 zumindest an den beiden seitlichen Strömungsteilern 15 angeordnet. Natürlich können die Strömungsleitelemente 29 allesamt auch am Umfang des Strömungskanals 16 angeordnet sein. Auch können die Strömungsleitelemente 29 verschiedene Verläufe aufweisen: sie können geradlinig (Figuren 5a und 5b), gekrümmt (Figuren 6a, 6b, 7a und 7b) oder kombiniert verlaufen.

Zudem weisen zwei benachbarte Strömungsleitelemente 29 einen Abstand G im Bereich von 0,2 bis 5 x, vorzugsweise von 0,5 bis 2 x der jeweiligen lichten Kanalbreite B_{K} auf.

Die in einem Strömungskanal 16 angeordneten Strömungsleitelemente 29 sind höhenmäßig gleich (Figur 5a) oder höhenmäßig zueinander versetzt (Figuren 6a und 7a) angeordnet. Natürlich sind weitere Kombinationen von Anordnungen möglich, sei es nun in einem Strömungskanal 16 oder in einer Gruppe vorzugsweise benachbarter Strömungskanäle 16.

Die Strömungsleitelemente 29 weisen eine jeweilige Elementlänge L_{S} im Bereich von 1 bis 20 x, vorzugsweise von 2 bis 10 x der jeweiligen Elementhöhe H_{S} auf. Die die Struktur 26 bildenden Strömungsleitelemente 29 weisen die Form von Leitblechen, Leitschaufeln oder dergleichen auf.
Weiterhin weisen die in dem jeweiligen Strömungskanal 16 gegenüberliegend angeordneten Strukturen 26 einen vorzugsweise gegensinnigen Verlauf auf (Figuren 6b und 7b). Dabei kann die Struktur 26 de s einen Strömungsteilers 15 einen nach oben gerichteten Verlauf aufweisen, wohingegen die Struktur 26 des anderen Strömungsteilers 15 einen nach unten gerichteten Verlauf aufweisen kann. Die Verläufe können hierbei geradlinig oder gekrümmt ausgeführt sein.

Vorteilhaft weisen die in dem jeweiligen Strömungskanal 16 angeordneten Strukturen 26 einen vorzugsweise gegensinnigen Verlauf zu stromaufwärts angeordneten Strukturen auf.

Überdies sind im Bereich der Strömungskanäle 16 zusätzliche Leiteinrichtungen 30 (Figuren 7a und 7b) zur Erzeugung eines gewünschten Druckverlusts im jeweiligen Strömungskanal 16 angeordnet. Diese Leiteinrichtungen 30 sind im Regelfall in den Kanalraum ragende Elemente unterschiedlichster Geometrie und Größe und sie sind mindestens einzeln zwischen zwei Strömungsleitelementen 29 angeordnet.

Zusammenfassend ist festzuhalten, dass durch die Erfindung ein Stoffauflauf der eingangs genannten Art geschaffen wird, der die genannten Nachteile des Stands der Technik nicht mehr aufweist. Insbesondere weist er eine reduzierte und konstante Wirkantwortbreite auf, bewirkt eine gute Durchmischung der Teilmischströme in ihrer z-Richtung, gewährleistet eine Konstanz des Volumenteilstroms unabhängig vom Fluidteilstrom und ermöglicht eine Nachrüstung an bestehenden Anlagen.

### Bezugszeichenliste

- 1: Stoffauflauf
- 2: Verteileinrichtung
- 2.1: Querverteilrohr
- 3: Faserstoffsuspension
- 4: Erste Führungseinrichtung
- 5: Kanal
- 6: Zweite Führungseinrichtung
- 7: Kanal
- 8: Zwischenkammer
- 9: Stoffauflaufdüse
- 10: Austrittsspalt
- 11: Faserstoffsuspensionsstrahl
- 12: Zuführleitung
- 13: Fluid
- 14: Stromaufwärtiger Bereich
- 15: Strömungsteiler
- 16: Strömungskanal
- 17: Erste Zwischenkammer
- 18: Lochplatte
- 19: Turbulenzerzeuger
- 20: Turbulenzeinsatz
- 21: Turbulenzkanal
- 22: Turbulenzrohr
- 23: Stromaufwärtiger Bereich
- 24: Prallfläche
- 25: Zweite Zwischenkammer
- 26: Struktur
- 27: Verbindungselement
- 28: Oberflächenstruktur
- 29: Strömungsleitelement
- 30: Leiteinrichtung

- A, B, C, D, E: Position
- B_{K}: Kanalbreite
- F-F: Schnittlinie
- G: Abstand
- H_{S}: Elementhöhe
- L: Längsrichtung (Pfeil)
- L_{S}: Elementlänge
- L_{Z1}: Länge
- L_{Z2}: Länge
- M: Maschinenlaufrichtung (Pfeil)
- MB: Maschinenbreite (Doppelpfeil)
- T_{KEF}: Teilung
- T_{KZF}: Teilung
- T_{S}: Teilung

## Patentansprüche

1. Stoffauflauf (1) für eine Maschine zur Herstellung einer Faserstoffbahn, insbesondere einer Papier- oder Kartonbahn, mit mindestens einer Verteileinrichtung (2) zum Verteilen mindestens einer Faserstoffsuspension (3) über die Maschinenbreite (MB) hinweg, mit einer ersten, eine Vielzahl von Kanälen (5) aufweisenden Führungseinrichtung (4), mit einer zweiten, eine Vielzahl von Kanälen (7) aufweisenden Führungseinrichtung (6), mit einer dazwischen liegenden Zwischenkammer (8), mit einer sich an die zweite Führungseinrichtung (6) anschließenden Stoffauflaufdüse (9), die mit einem einen Faserstoffsuspensionsstrahl (11) liefernden Austrittsspalt (10) versehen ist, und mit mehreren über die Maschinenbreite (MB) hinweg verteilten Zuführleitungen (12) für ein zuzumischendes Fluid (13), wobei
die Zuführleitungen (12) vorzugsweise unmittelbar oberseitig, unterseitig und/oder stirnseitig in den stromaufwärtigen Bereich (14) der Zwischenkammer (8) münden und wobei
die Zwischenkammer (8) mittels mehreren über die Maschinenbreite (MB) hinweg angeordneten und Strömungskanäle (16) bildenden Strömungsteilern (15) zumindest streckenweise bezüglich ihrer Längsrichtung derart unterteilt ist, dass stromaufwärts zumindest eine erste Zwischenkammer (17) ausgebildet ist,
**dadurch gekennzeichnet,**
**dass** die in der Zwischenkammer (8) angeordneten Strömungsteiler (15) sich nicht bis zur zweiten Führungseinrichtung (6) erstrecken, so dass stromabwärts zumindest eine zweite Zwischenkammer (25) ausgebildet ist, wobei
die zweite Zwischenkammer (25) eine Länge (L₂₂) im Bereich von 1 bis 500 mm, vorzugsweise von 10 bis 100 mm, aufweist.

2. Stoffauflauf (1) nach Anspruch 1,
**dadurch gekennzeichnet,**
**dass** die Zuführleitungen (12) im Bereich der ersten Zwischenkammer (17) oberseitig und/oder unterseitig in den stromaufwärtigen Bereich (14) der Zwischenkammer (8) münden.

3. Stoffauflauf (1) nach Anspruch 2,
**dadurch gekennzeichnet,**
**dass** die Zuführleitungen (12) in Verlängerung und/oder annähernd in Verlängerung der Kanäle (5) der ersten Führungseinrichtung (4) und/oder vorzugsweise symmetrisch zwischen den Kanälen (5) der ersten Führungseinrichtung (4) oberseitig und/oder unterseitig in den stromaufwärtigen Bereich (14) der Zwischenkammer (8) münden.

4. Stoffauflauf (1) nach einem der vorhergehenden Ansprüche,
**dadurch gekennzeichnet,**
**dass** die Zuführleitungen (12) im vorzugsweise stromaufwärtigen Bereich (23) der Strömungskanäle (16) der Strömungsteiler (15) oberseitig und/oder unterseitig in den stromaufwärtigen Bereich (14) der Zwischenkammer (8) münden.

5. Stoffauflauf (1) nach Anspruch 4,
**dadurch gekennzeichnet,**
**dass** die Zuführleitungen (12) mittig oder annähernd mittig zwischen den Strömungskanälen (15) der Strömungsteiler (15) oberseitig und/oder unterseitig in den stromaufwärtigen Bereich (14) der Zwischenkammer (8) münden.

6. Stoffauflauf (1) nach einem der vorhergehenden Ansprüche,
**dadurch gekennzeichnet,**
**dass** die Zuführleitungen (12) zumindest endseitig durch die erste Führungseinrichtung (4) hindurch verlaufen und stirnseitig in den stromaufwärtigen Bereich (14) der Zwischenkammer (8) münden.

7. Stoffauflauf (1) nach Anspruch 6,
**dadurch gekennzeichnet,**
**dass** die Zuführleitungen (12) mittig oder annähernd mittig zwischen den Kanälen (5) der ersten Führungseinrichtung (4) hindurch verlaufen.

8. Stoffauflauf (1) nach einem der vorhergehenden Ansprüche,
**dadurch gekennzeichnet,**
**dass** die Anzahl der Zuführleitungen (12) gleich oder annähernd gleich der Anzahl der Kanäle (5) der ersten Führungseinrichtung (4) ist.

9. Stoffauflauf (1) nach einem der vorhergehenden Ansprüche,
**dadurch gekennzeichnet,**
**dass** sowohl die Kanäle (5) der ersten Führungseinrichtung (4) als auch die Strömungsteiler (15) eine jeweilige Teilung (T_{KEF}, T_{S}) aufweisen, die gleich, annähernd gleich oder verschieden sind.

10. Stoffauflauf (1) nach einem der vorhergehenden Ansprüche,
**dadurch gekennzeichnet,**
**dass** die Anzahl der Strömungsteiler (15) gleich oder annähernd gleich der Anzahl der Kanäle (5) der ersten Führungseinrichtung (4) ist.

11. Stoffauflauf (1) nach einem der vorhergehenden Ansprüche,
**dadurch gekennzeichnet,**
**dass** die Strömungsteiler (15) in strömungstechnischer Verlängerung der Kanäle (5) der ersten Führungseinrichtung (4) angeordnet sind.

12. Stoffauflauf (1) nach einem der vorhergehenden Ansprüche,
**dadurch gekennzeichnet,**
**dass** sowohl die Strömungsteiler (15) als auch die Kanäle (7) der zweiten Führungseinrichtung (6) eine jeweilige Teilung (T_{S}, T_{KZF}) aufweisen, die gleich, annähernd gleich oder verschieden sind.

13. Stoffauflauf (1) nach Anspruch 12,
**dadurch gekennzeichnet,**
**dass** die Teilung (T_{KZF}) der Kanäle (7) der zweiten Führungseinrichtung (6) ein Bruchteil der Teilung (T_{S}) der Strömungsteiler (15) ist.

14. Stoffauflauf (1) nach Anspruch 12 oder 13,
**dadurch gekennzeichnet,**
**dass** die Kanäle (7) der zweiten Führungseinrichtung (6) symmetrisch zu den Strömungsteilern (15) ausgerichtet sind.

15. Stoffauflauf (1) nach einem der vorhergehenden Ansprüche,
**dadurch gekennzeichnet,**
**dass** die erste Zwischenkammer (17) eine Länge (L_{Z1}) im Bereich von 5 bis 500 mm, vorzugsweise von 10 bis 100 mm, aufweist.

16. Stoffauflauf (1) nach einem der vorhergehenden Ansprüche,
**dadurch gekennzeichnet,**
**dass** die erste Führungseinrichtung (4) als eine Lochplatte (18) ausgebildet ist.

17. Stoffauflauf (1) nach einem der vorhergehenden Ansprüche,
**dadurch gekennzeichnet,**
**dass** die zweite Führungseinrichtung (6) als ein Turbulenzerzeuger (19) ausgebildet ist, der vorzugsweise einen Turbulenzeinsatz (20) mit einer Vielzahl von Turbulenzkanälen (21) aufweist, die insbesondere durch Turbulenzrohre (22) gebildet sind.

18. Stoffauflauf (1) nach einem der vorhergehenden Ansprüche,
**dadurch gekennzeichnet,**
**dass** die die Strömungskanäle (16) bildenden Strömungsteiler (15) zumindest streckenweise angeordnete Strukturen (26) zur vorzugsweise homogenen Durchmischung der jeweiligen Teilmischströme aufweisen.

19. Stoffauflauf (1) nach Anspruch 18,
**dadurch gekennzeichnet,**
**dass** wenigstens die die Strömungskanäle (16) bildenden Strömungsteiler (15) zumindest bereichsweise eine turbulenzerzeugende gewellte Oberflächenstruktur (28) aufweisen.

20. Stoffauflauf (1) nach Anspruch 18 oder 19,
**dadurch gekennzeichnet,**
**dass** die in dem jeweiligen Strömungskanal (16) gegenüberliegend angeordneten Strukturen (26) einen vorzugsweise gegensinnigen Verlauf aufweisen.

21. Stoffauflauf (1) nach einem der Ansprüche 18 bis 20,
**dadurch gekennzeichnet,**
**dass** die in den Strömungskanälen (16) angeordneten Strukturen (26) mehrere Strömungsleitelemente (29) umfassen, die zumindest auslaufseitig in Maschinenlaufrichtung (M) ausgerichtet sind.

22. Stoffauflauf (1) nach Anspruch 21,
**dadurch gekennzeichnet,**
**dass** die Strömungsleitelemente (29) eine jeweilige Elementhöhe (Hₛ) im Bereich von 5 bis 95 %, vorzugsweise von 30 bis 70 % der jeweiligen lichten Kammerbreite (B_{K}) aufweisen.

23. Stoffauflauf (1) nach Anspruch 22,
**dadurch gekennzeichnet,**
**dass** die Elementhöhen (H_{S}) zumindest einiger, vorzugsweise aller Strömungsleitelemente (29) in Maschinenlaufrichtung (M) zunehmen.

24. Stoffauflauf (1) nach einem der Ansprüche 21 bis 23,
**dadurch gekennzeichnet,**
**dass** die in einem Strömungskanal (16) angeordneten Strömungsleitelemente (29) höhenmäßig zueinander versetzt angeordnet sind.

25. Stoffauflauf (1) nach einem der Ansprüche 21 bis 24,
**dadurch gekennzeichnet,**
**dass** zwei benachbarte Strömungsleitelemente (29) einen Abstand (G) im Bereich von 0,2 bis 5 x, vorzugsweise von 0,5 bis 2 x der jeweiligen lichten Kanalbreite (B_{K}) aufweisen.

26. Stoffauflauf (1) nach einem der Ansprüche 21 bis 25,
**dadurch gekennzeichnet,**
**dass** die Strömungsleitelemente (29) eine jeweilige Elementlänge (L_{S}) im Bereich von 1 bis 20 x, vorzugsweise von 2 bis 10 x der jeweiligen Elementhöhe (H_{S}) aufweisen.

27. Stoffauflauf (1) nach einem der vorhergehenden Ansprüche,
**dadurch gekennzeichnet,**
**dass** im Bereich der Strömungskanäle (16) zusätzliche Leiteinrichtungen (30) angeordnet sind.

28. Stoffauflauf (1) nach einem der Ansprüche 18 bis 27,
**dadurch gekennzeichnet,**
**dass** die Strukturen (26) die Form von Leitblechen, Leitschaufeln oder dergleichen aufweisen.

29. Stoffauflauf (1) nach einem der vorhergehenden Ansprüche,
**dadurch gekennzeichnet,**
**dass** die Strömungskanäle (16) stromabwärts einen sich jeweils erweiternden Querschnitt aufweisen.

30. Maschine zur Herstellung einer Faserstoffbahn, insbesondere Papier-und/oder Kartonbahn, mit einem Stoffauflauf (1) nach einem der vorhergehenden Ansprüche.

## Claims

1. Headbox (1) for a machine for producing a fibrous web, in particular a paper or paperboard web, having at least one distribution device (2) for distributing at least one fibrous stock suspension (3) over the machine width (MB), having a first guide device (4) which has a multiplicity of channels (5), having a second guide device (6) which has a multiplicity of channels (7), having an intermediate chamber (8) which lies between them, having a headbox nozzle (9) which adjoins the second guide device (6) and is provided with an exit gap (10) which supplies a jet (11) of fibrous stock suspension, and having a plurality of feed lines (12) which are distributed over the machine width (MB) for a fluid (13) which is to be mixed in, the feed lines (12) preferably opening directly on the upper side, on the lower side and/or on the end side into the upstream region (14) of the intermediate chamber (8), and the intermediate chamber (8) being divided at least in regions with regard to its longitudinal extent by means of a plurality of flow dividers (15) which are arranged over the machine width (MB) and form flow channels (16), in such a way that at least one first intermediate chamber (17) is formed upstream, **characterized in that** the flow dividers (15) which are arranged in the intermediate chamber (8) do not extend as far as the second guide device (6), with the result that at least one second intermediate chamber (25) is formed upstream, the second intermediate chamber (25) having a length (L_{z2}) in the range from 1 to 500 mm, preferably from 10 to 100 mm.

2. Headbox (1) according to Claim 1, **characterized in that**, in the region of the first intermediate chamber (17), the feed lines (12) open on the upper side and/or on the lower side into the upstream region (14) of the intermediate chamber (8).

3. Headbox (1) according to Claim 2, **characterized in that**, as an extension and/or approximately as an extension of the channels (5) of the first guide device (4) and/or preferably symmetrically between the channels (5) of the first guide device (4), the feed lines (12) open on the upper side and/or on the lower side into the upstream region (14) of the intermediate chamber (8).

4. Headbox (1) according to one of the preceding claims, **characterized in that**, in the preferably upstream region (23) of the flow channels (16) of the flow dividers (15), the feed lines (12) open on the upper side and/or on the lower side into the upstream region (14) of the intermediate chamber (8).

5. Headbox (1) according to Claim 4, **characterized in that**, centrally or approximately centrally between the flow channels (15) of the flow dividers (15), the feed lines (12) open on the upper side and/or on the lower side into the upstream region (14) of the intermediate chamber (8).

6. Headbox (1) according to one of the preceding claims, **characterized in that** the feed lines (12) extend at least on the end side through the first guide device (4) and open frontally into the upstream region (14) of the intermediate chamber (8).

7. Headbox (1) according to Claim 6, **characterized in that** the feed lines (12) extend centrally or approximately centrally between the channels (5) of the first guide device (4).

8. Headbox (1) according to one of the preceding claims, **characterized in that** the number of feed lines (12) is the same as or approximately the same as the number of channels (5) of the first guide device (4).

9. Headbox (1) according to one of the preceding claims, **characterized in that** both the channels (5) of the first guide device (4) and the flow dividers (15) have a respective gradient (T_{KEF}, T_{S}) which are identical, approximately identical or different.

10. Headbox (1) according to one of the preceding claims, **characterized in that** the number of flow dividers (15) is the same as or approximately the same as the number of channels (5) of the first guide device (4).

11. Headbox (1) according to one of the preceding claims, **characterized in that** the flow dividers (15) are arranged in an extension, in flow terms, of the channels (5) of the first guide device (4).

12. Headbox (1) according to one of the preceding claims, **characterized in that** both the flow dividers (15) and the channels (7) of the second guide device (6) have a respective gradient (T_{S}, T_{KZF}) which are identical, approximately identical or different.

13. Headbox (1) according to Claim 12, **characterized in that** the gradient (T_{KZF}) of the channels (7) of the second guide device (6) is a fraction of the gradient (Tₛ) of the flow dividers (15).

14. Headbox (1) according to Claim 12 or 13, **characterized in that** the channels (7) of the second guide device (6) are oriented symmetrically with respect to the flow dividers (15).

15. Headbox (1) according to one of the preceding claims, **characterized in that** the first intermediate chamber (17) has a length (L_{Z1}) in the range from 5 to 500 mm, preferably from 10 to 100 mm.

16. Headbox (1) according to one of the preceding claims, **characterized in that** the first guide device (4) is configured as a perforated plate (18).

17. Headbox (1) according to one of the preceding claims, **characterized in that** the second guide device (6) is configured as a turbulence generator (19) which preferably has a turbulence insert (20) with a multiplicity of turbulence channels (21) which are formed, in particular, by turbulence tubes (22).

18. Headbox (1) according to one of the preceding claims, **characterized in that** the flow dividers (15) which form the flow channels (16) have structures (26) which are arranged at least in sections for the preferably homogeneous thorough mixing of the respective part mixing flows.

19. Headbox (1) according to Claim 18, **characterized in that** at least the flow dividers (15) which form the flow channels (16) have a turbulence-generating corrugated surface structure (28) at least in regions.

20. Headbox (1) according to Claim 18 or 19, **characterized in that** the structures (26) which are arranged opposite in the respective flow channel (16) have a profile which preferably extends in the opposite direction.

21. Headbox (1) according to one of Claims 18 to 20, **characterized in that** the structures (26) which are arranged in the flow channels (16) comprise a plurality of flow guiding elements (29) which are oriented in the machine running direction (M) at least on the outlet side.

22. Headbox (1) according to Claim 21, **characterized in that** the flow guiding elements (29) have a respective element height (H_{S}) in the range from 5 to 95%, preferably from 30 to 70%, of the respective inside chamber width (B_{K}) .

23. Headbox (1) according to Claim 22, **characterized in that** the element heights (H_{S}) of at least some, preferably all flow guiding elements (29) increase in the machine running direction (M).

24. Headbox (1) according to one of Claims 21 to 23, **characterized in that** the flow guiding elements (29) which are arranged in a flow channel (16) are arranged offset with respect to one another in height terms.

25. Headbox (1) according to one of Claims 21 to 24, **characterized in that** two adjacent flow guiding elements (29) are at a spacing (G) in the range from 0.2 to 5 x, preferably from 0.5 to 2 x the respective inside channel width (B_{K}).

26. Headbox (1) according to one of Claims 21 to 25, **characterized in that** the flow guiding elements (29) have a respective element length (L_{S}) in the range from 1 to 20 x, preferably from 2 to 10 x the respective element height (H_{S}).

27. Headbox (1) according to one of the preceding claims, **characterized in that** additional guiding devices (30) are arranged in the region of the flow channels (16).

28. Headbox (1) according to one of Claims 18 to 27, **characterized in that** the structures (26) have the form of guiding plates, guiding vanes or the like.

29. Headbox (1) according to one of the preceding claims, **characterized in that** the flow channels (16) have a respectively widening cross section downstream.

30. Machine for producing a fibrous web, in particular a paper and/or paperboard web, having a headbox (1) according to one of the preceding claims.

## Revendications

1. Caisse de tête (1) pour une machine de fabrication d'une bande fibreuse, notamment d'une bande de papier ou de carton, avec au moins un distributeur (2) pour distribuer au moins une suspension fibreuse (3) sur toute la largeur de la machine (MB), avec un premier dispositif de guidage (4) présentant une pluralité de canaux (5), avec un deuxième dispositif de guidage (6) présentant une pluralité de canaux (7), avec une chambre intermédiaire (8) disposée entre eux, avec une buse de caisse de tête (9) se raccordant au deuxième dispositif de guidage (6), laquelle est pourvue d'une fente de sortie (10) fournissant un jet de suspension fibreuse (11), et avec plusieurs conduites d'amenée (12) réparties sur toute la largeur de la machine (MB) pour un fluide à mélanger (13),
les conduites d'amenée (12) débouchant de préférence directement du côté supérieur, du côté inférieur et/ou du côté frontal dans la région aval (14) de la chambre intermédiaire (8) et
la chambre intermédiaire (8) étant divisée au moyen de plusieurs diviseurs d'écoulement (15) disposés sur toute la largeur de la machine (MB) et formant des canaux d'écoulement (16), de telle sorte qu'au moins une première chambre intermédiaire (17) soit formée en amont,
**caractérisée en ce que**
les diviseurs d'écoulement (15) disposés dans la chambre intermédiaire (8) ne s'étendent pas jusqu'au deuxième dispositif de guidage (6) de sorte qu'au moins une deuxième chambre intermédiaire (25) est formée en aval, la deuxième chambre intermédiaire (25) présentant une longueur (L_{Z2}) de l'ordre de 1 à 500 mm, de préférence de 10 à 100 mm.

2. Caisse de tête (1) selon la revendication 1,
**caractérisée en ce que**
les conduites d'amenée (12) dans la région de la première chambre intermédiaire (17) débouchent du côté supérieur et/ou du côté inférieur dans la région amont (14) de la chambre intermédiaire (8).

3. Caisse de tête (1) selon la revendication 2,
**caractérisée en ce que**
les conduites d'amenée (12) dans le prolongement et/ou approximativement dans le prolongement des canaux (5) du premier dispositif de guidage (4) et/ou de préférence symétriquement entre les canaux (5) du premier dispositif de guidage (4), débouchent du côté supérieur et/ou du côté inférieur dans la région amont (14) de la chambre intermédiaire (8).

4. Caisse de tête (1) selon l'une quelconque des revendications précédentes,
**caractérisée en ce que**
les conduites d'amenée (12) dans la région de préférence amont (23) des canaux d'écoulement (16) des diviseurs d'écoulement (15) débouchent du côté supérieur et/ou du côté inférieur dans la région amont (14) de la chambre intermédiaire (8).

5. Caisse de tête (1) selon la revendication 4,
**caractérisée en ce que**
les conduites d'amenée (12) au milieu ou approximativement au milieu entre les canaux d'écoulement (16) des diviseurs d'écoulement (15) débouchent du côté supérieur et/ou du côté inférieur dans la région amont (14) de la chambre intermédiaire (8).

6. Caisse de tête (1) selon l'une quelconque des revendications précédentes,
**caractérisée en ce que**
les conduites d'amenée (12) s'étendent au moins du côté de l'extrémité à travers le premier dispositif de guidage (4) et débouchent du côté frontal dans la région amont (14) de la chambre intermédiaire (8).

7. Caisse de tête (1) selon la revendication 6,
**caractérisée en ce que**
les conduites d'amenée (12) s'étendent au milieu ou approximativement au milieu entre les canaux (5) du premier dispositif de guidage (4).

8. Caisse de tête (1) selon l'une quelconque des revendications précédentes,
**caractérisée en ce que**
le nombre des conduites d'amenée (12) est identique ou approximativement identique au nombre des canaux (5) du premier dispositif de guidage (4).

9. Caisse de tête (1) selon l'une quelconque des revendications précédentes,
**caractérisée en ce que**
les canaux (5) du premier dispositif de guidage (4) ainsi que les diviseurs d'écoulement (15) présentent chacun une division (T_{KEF}, T_{S}) qui est à chaque fois identique, approximativement identique ou différente.

10. Caisse de tête (1) selon l'une quelconque des revendications précédentes,
**caractérisée en ce que**
le nombre des diviseurs d'écoulement (15) est identique ou approximativement identique au nombre des canaux (5) du premier dispositif de guidage (4).

11. Caisse de tête (1) selon l'une quelconque des revendications précédentes,
**caractérisée en ce que**
les diviseurs d'écoulement (15) sont disposés dans le prolongement fluide des canaux (5) du premier dispositif de guidage (4).

12. Caisse de tête (1) selon l'une quelconque des revendications précédentes,
**caractérisée en ce que**
les diviseurs d'écoulement (15) ainsi que les canaux (7) du deuxième dispositif de guidage (6) présentent une division respective (T_{S}, T_{KZF},) qui est à chaque fois identique, approximativement identique ou différente.

13. Caisse de tête (1) selon la revendication 12,
**caractérisée en ce que**
la division (T_{KZF}) des canaux (7) du deuxième dispositif de guidage (6) est une fraction de la division (T_{S}) des diviseurs d'écoulement (15).

14. Caisse de tête (1) selon la revendication 12 ou 13,
**caractérisée en ce que**
les canaux (7) du deuxième dispositif de guidage (6) sont orientés symétriquement par rapport aux diviseurs d'écoulement (15).

15. Caisse de tête (1) selon l'une quelconque des revendications précédentes,
**caractérisée en ce que**
la première chambre intermédiaire (17) présente une longueur (L_{Z1}) de l'ordre de 5 à 500 mm, de préférence de 10 à 100 mm.

16. Caisse de tête (1) selon l'une quelconque des revendications précédentes,
**caractérisée en ce que**
le premier dispositif de guidage (4) est réalisé sous forme de plaque perforée (18).

17. Caisse de tête (1) selon l'une quelconque des revendications précédentes,
**caractérisée en ce que**
le deuxième dispositif de guidage (6) est réalisé sous forme de générateur de turbulences (19), qui présente de préférence un élément de turbulence (20) avec une pluralité de canaux de turbulence (21) qui sont notamment formés par des tubes de turbulence (22).

18. Caisse de tête (1) selon l'une quelconque des revendications précédentes,
**caractérisée en ce que**
les diviseurs d'écoulement (15) formant les canaux d'écoulement (16) présentent des structures (26) disposées au moins par sections pour permettre un mélange de préférence homogène des jets de mélange partiels respectifs.

19. Caisse de tête (1) selon la revendication 18,
**caractérisée en ce que**
au moins les diviseurs d'écoulement (15) formant les canaux d'écoulement (16) présentent au moins en partie une structure superficielle (28) ondulée et produisant des turbulences.

20. Caisse de tête (1) selon la revendication 18 ou 19,
**caractérisée en ce que**
les structures (26) disposées en regard dans le canal d'écoulement respectif (16) présentent une allure de préférence de sens opposé.

21. Caisse de tête (1) selon l'une quelconque des revendications 18 à 20,
**caractérisée en ce que**
les structures (26) disposées dans les canaux d'écoulement (16) comprennent plusieurs éléments de guidage de l'écoulement (29) qui sont orientés au moins du côté de la sortie dans la direction d'avance de la machine (M).

22. Caisse de tête (1) selon la revendication 21,
**caractérisée en ce que**
les éléments de guidage de l'écoulement (29) présentent une hauteur d'élément (H_{S}) de l'ordre de 5 à 95%, de préférence de 30 à 70% de la largeur interne respective (B_{K}) du canal.

23. Caisse de tête (1) selon la revendication 22,
**caractérisée en ce que**
les hauteurs d'élément (H_{S}) d'au moins quelques uns, de préférence de tous les éléments de guidage de l'écoulement (29), augmentent dans la direction d'avance de la machine (M).

24. Caisse de tête (1) selon l'une quelconque des revendications 21 à 23,
**caractérisée en ce que**
les éléments de guidage de l'écoulement (29) disposés dans un canal d'écoulement (16) sont disposés de manière décalée en hauteur les uns par rapport aux autres.

25. Caisse de tête (1) selon l'une quelconque des revendications 21 à 24,
**caractérisée en ce que**
deux éléments de guidage de l'écoulement adjacents (29) présentent un espacement (G) de l'ordre de 0,2 à 5 x, de préférence de 0,5 à 2 x la largeur interne respective (B_{K}) du canal.

26. Caisse de tête (1) selon l'une quelconque des revendications 21 à 25,
**caractérisée en ce que**
les éléments de guidage de l'écoulement (29) présentent une longueur d'élément respective (L_{S}) de l'ordre de 1 à 20 x, de préférence de 2 à 10 x la hauteur d'élément respective (H_{S}).

27. Caisse de tête (1) selon l'une quelconque des revendications précédentes,
**caractérisée en ce que**
des dispositifs de guidage supplémentaires (30) sont disposés dans la région des canaux d'écoulement (16).

28. Caisse de tête (1) selon l'une quelconque des revendications 18 à 27,
**caractérisée en ce que**
les structures (26) présentent la forme de tôles directrices, d'aubes directrices ou similaires.

29. Caisse de tête (1) selon l'une quelconque des revendications précédentes,
**caractérisée en ce que**
les canaux d'écoulement (16) présentent en aval une section transversale s'élargissant.

30. Machine de fabrication d'une bande fibreuse, notamment d'une bande de papier ou de carton, avec une caisse de tête (1) selon l'une quelconque des revendications précédentes.
